# EUROPÄISCHE PATENTSCHRIFT

(11) **EP 3 126 282 B1**
(45) Veröffentlichungstag und Bekanntmachung des Hinweises auf die Patenterteilung: **25.04.2018**
(21) Anmeldenummer: 15731485.7
(22) Anmeldetag: 18.03.2015
(51) Int. Cl.: B67D 7/02, B67D 7/06, B67D 7/42

(54) **BEFÜLLADAPTER (VERSTELLUNG KLAUENWINKEL)**
FILLING ADAPTER (CLAW ANGLE ADJUSTMENT)
ADAPTATEUR DE REMPLISSAGE (RÉGLAGE DE L'ANGLE DES GRIFFES)

(30) Priorität: 29.03.2014 DE 102014004823
(43) Veröffentlichungstag der Anmeldung: 08.02.2017
(73) Patentinhaber: Dürr Somac GmbH, 09366 Stollberg (DE)
(72) Erfinder: ACHATZ, Thomas, 09366 Niederdorf (DE); SELBMANN, Eric, 09355 Gersdorf (DE); WIELAND, Frank, 09235 Burkhardtsdorf (DE)
(74) Vertreter: Patentanwälte Findeisen & Neumann
(86) Internationale Anmeldenummer: PCT/DE2015/000136
(87) Internationale Veröffentlichungsnummer: WO 2015/149736

(56) Entgegenhaltungen:
- EP-A1- 1 538 125
- CN-A- 102 758 977
- DE-C1- 3 633 872
- DE-U1- 7 833 183
- US-A- 2 070 013
- US-A1- 2013 105 037

## Beschreibung

Die Erfindung betrifft einen Befülladapter für einen mit Medien (z.B. Öle, Gase, Kältemittel und dergleichen) zu befüllenden Behälter, insbesondere für eine Erstbefüllung von Behältern mit Betriebsstoffen an Montagelinien zur Herstellung von Kraftfahrzeugen, wobei der Befülladapter mit einem Schlauchpaket, elektrischen, pneumatischen und hydraulischen Leitungen ausgestattet ist. Ein Befülladapter gemäß dem einleitenden Teil des Anspruchs 1 ist aus der EP 1 538 125 A1 bekannt. Für zahlreiche technische Anwendungen müssen Behälter mit Flüssigkeiten oder Gasen gefüllt werden. Ein diesbezüglich typisches Anwendungsgebiet sind Kraftfahrzeuge, für die eine Befüllung von Gehäusen, Kreisläufen, Ausgleichbehältern und dergleichen mit Kraft-, Schmier-, Kühl- und sonstigen Betriebsstoffen notwendig ist. Hierbei müssen die Fahrzeuge im Herstellungsprozess beispielsweise mit Bremsöl, Servoöl, Kühlflüssigkeit, Kältemittel, Wischwasser und Kraftstoff befüllt werden. Diese Medien werden mit Befüllanlagen über Schläuche und spezielle Adapter in die jeweiligen Kreisläufe der Fahrzeuge eingespeist. Dabei enthalten die Schläuche zumeist mehrere Leitungen mit unterschiedlichen Funktionen für Vakuumbeaufschlagung, Rücksaugen, Füllen, Belüften sowie auch elektrische Leitungen.

Für die Durchführung der Befüllung muss ein Werker in Abhängigkeit der jeweiligen Position der Befüllanlage den Adapter mit dem Schlauchpaket zum Fahrzeug bringen und dort am Anschluss der jeweils zu befüllenden Kreisläufe anschließen. Zum Spannen der Befülladapter auf den zu befüllenden Fahrzeugbehälter werden häufig Spannklauen verwendet. Hierbei kann es vorkommen, dass die Klauen in einem bestimmten Winkel zum Behälter stehen müssen. Dies wird durch die Konstruktion des Behälters bzw. des Fahrzeuges beeinflusst, indem beispielsweise Nasen, Vorsprünge oder dergleichen Konturen am Behälter ausgestaltet sind.

Die derzeit üblichen Spannantriebskonstruktionen sind so aufgebaut, dass die Klauen in ihrer Position zum Antrieb fest sind. Dadurch muss für eine Winkelkorrektur der gesamte Spannantrieb gegenüber dem Befülladapter verdreht werden. Diese technische Lösung ist mit erheblichen Nachteilen belastet. So sind aufwendige Zwischenplatten nötig. Außerdem ist die gesamte Konstruktion aufwendig, weil mehrere Medien- und Steuerleitungen umgelegt werden müssen. Die Konstruktion muss stets auf die konkreten Einsatzbedingungen beim Kunden angepasst werden. Es kann nur ein fester Winkel realisiert werden. Die Konstruktion bewirkt ein hohes Gewicht und erfordert einen relativ großen Platzbedarf am Adapter, der insgesamt die Handhabung beeinträchtigt. Die Verlängerung des Hebelarms wirkt außerdem über das Adaptergewicht auf den Behälter. Schließlich sind die Kosten der Herstellung hoch. Aufgrund dieser Nachteile besteht offensichtlich Entwicklungsbedarf.

Aufgabe der Erfindung ist es, die Klauenbefestigung am Spanntrieb eines Befülladapters so zu gestalten, das diese auf verschiedene Winkellagen verstellt werden kann, wobei insbesondere eine Verstellung in kleinen Stufen angestrebt wird.

Diese Aufgabe wird gelöst, indem der Befülladapter mit einem Spannantriebsgehäuse ausgestattet ist, das ein feststehendes Teil und ein Aufnahmeteil für Spannklauen aufweist, wobei das Aufnahmeteil mit einer Überwurfmutter derart in Wirkverbindung gebracht werden kann, dass nach Lösen der Überwurfmutter die Position der Klauen rotatorisch veränderbar ist, so dass der Befülladapter gegenüber dem zu befüllenden Behälter verdrehbar ist. Um ein Lösen der Überwurfmutter während des Betriebs zu vermeiden, ist im Spannantriebsgehäuse eine Verzahnung ausgestaltet ist, in welche das Aufnahmeteil für die Spannklauen über einen Arretierungsstift eingreift. Hierdurch ergibt sich eine fein gestufte Winkelverstellung der Klauen.

Ein Ausführungsbeispiel der Erfindung ist aus der Zeichnung ersichtlich, wobei
Fig. 1 das Spannsystem bei angezogener Überwurfmutter und
Fig. 2 das Spannsystem bei gelöster Überwurfmutter
zeigen. Demzufolge umfasst das Spannsystem ein Spannantriebsgehäuse mit einem feststehenden Teil 1, mit mehreren Spannklauen 2 und mit einem Aufnahmeteil 3 für die Spannklauen 2. Das Aufnahmeteil 3 ist mittels einer Überwurfmutter 4 am festen Teil 1 des Spannantriebsgehäuses befestigt, wobei die Überwurfmutter 4 in einem Gewinde 5 geführt wird. Weiterhin ist im Spannantriebsgehäuse eine Verzahnung 6 ausgestaltet. Das Aufnahmeteil 3 für die Spannklauen 2 greift über einen Arretierungsstift 7 in diese Verzahnung 6 ein.

## Patentansprüche

1. Befülladapter für einen mit Medien zu befüllenden Behälter, insbesondere für eine Erstbefüllung von Behältern mit Betriebsstoffen an Montagelinien zur Herstellung von Kraftfahrzeugen, wobei der Befülladapter mit einem Schlauchpaket, elektrischen, pneumatischen und hydraulischen Leitungen ausgestattet ist, wobei der Befülladapter mit einem Spannantriebsgehäuse ausgestattet ist, das ein feststehendes Teil (1) und ein Aufnahmeteil (3) für Spannklauen (2) aufweist, **dadurch gekennzeichnet, dass** das Aufnahmeteil (3) mit einer Überwurfmutter (4) derart in Wirkverbindung gebracht werden kann, dass nach Lösen der Überwurfmutter (4) die Position der Spannklauen (2) rotatorisch veränderbar ist, so dass der Befülladapter gegenüber dem zu befüllenden Behälter verdrehbar ist und wobei im Spannantriebsgehäuse eine Verzahnung (6) ausgestaltet ist, in welche das Aufnahmeteil (3) für die Spannklauen (2) über einen Arretierungsstift (7) eingreift.

## Claims

1. A filling adapter for a container to be filled with media, particularly for the initial filling of containers with operating fluids on assembly lines for manufacturing motor vehicles, wherein the filling adapter is equipped with a hose pack, electric, pneumatic, and hydraulic lines, wherein the filling adapter is equipped with a clamping actuator housing, which comprises a stationary part (1) and a receiving part (3) for clamping claws (2), **characterized in that** the receiving part (3) can be brought into an operative connection with a cap nut (4), such that, after loosening the cap nut (4), the position of the clamping claws (2) can be rotationally modified, such that the filling adapter can be rotated relative to the container to be filled, and wherein a gearing (6) is configured in the clamping actuator housing, in which the receiving part (3) for the clamping claws (2) engages via a locking pin (7).

## Revendications

1. Adaptateur de remplissage pour remplir un récipient de médiums, conçu en particulier pour le premier remplissage de récipients avec des carburants, tels qu'ils sont utilisés pour lignes de montage de l'industrie automobile, ledit adaptateur de remplissage étant équipé d'un set de flexibles, de lignes électriques et de conduites pneumatiques et hydrauliques. De surcroît, l'adaptateur de remplissage est muni d'un boîtier de commande de serrage qui, lui, est composé d'une partie fixe (1) et d'une partie de réception (3) pour les griffes de serrage (2), **caractérisé en ce**
**que** la partie de réception (3) peut être mise en liaison avec un écrou-raccord (4), de telle sorte qu'après le desserrage de l'écrou-raccord (4), la position rotarienne des griffes de serrage (2) peut être modifiée, ceci permettant pivoter l'adaptateur de remplissage par rapport au récipient à remplir, et que dans le boîtier de commande de serrage est disposée une denture (6) dans laquelle engrène, au moyen d'un taquet de blocage (7), la partie de réception (3) pour les griffes de serrage (2).
